# EUROPÄISCHE PATENTSCHRIFT

(11) **EP 3 412 371 B1**
(45) Veröffentlichungstag und Bekanntmachung des Hinweises auf die Patenterteilung: **06.04.2022**
(21) Anmeldenummer: 18174777.5
(22) Anmeldetag: 29.05.2018
(51) Int. Cl.: B21C 47/28, B65H 75/14

(54) **BANDLAGERVORRICHTUNG**
TAPE BEARING DEVICE
DISPOSITIF DE STOCKAGE DE BANDE

(30) Priorität: 30.05.2017 DE 102017111831
(43) Veröffentlichungstag der Anmeldung: 12.12.2018
(73) Patentinhaber: Amphenol-Tuchel Electronics GmbH, 74080 Heilbronn (DE)
(72) Erfinder: BÖHRER, Peter, 74722 Buchen (DE)
(74) Vertreter: Staeger & Sperling Partnerschaftsgesellschaft mbB

(56) Entgegenhaltungen:
- WO-A1-2010/060779
- JP-A- S5 670 275
- JP-A- S59 206 167
- JP-A- 2000 294 597
- JP-A- 2001 206 636
- US-A- 1 391 372

## Beschreibung

Die Erfindung betrifft eine Bandlagervorrichtung zur Lagerung und einfachen Handhabung eines Metallbands, insbesondere eines Bandes aus Stanzteilen,

Im Stand der Technik sind bereits verschiedene Bandlagervorrichtungen bekannt, die Jedoch meist nicht widerverwendbar sind und bereits nach einem oder zumindest einigen wenigen Produktionszyklen entsorgt werden müssen. Zudem kommt es bei den aus dem Stand der Technik bekannten Bandlagervorrichtungen aufgrund thermischer oder mechanischer Einwirkung meist schnell zu Verformungen, sodass diese ersetzt oder repariert werden müssen, um erneut ein Metallband oder ein anderes Band aufnehmen zu können. Bei den meisten bekannten Bandlagervorrichtungen kommt es desweiteren leicht zu einer Verschmutzung des auf der Bandlagervorrichtung gelagerten Metallbandes, sodass das Band vor einer Weiterverarbeitung zunächst gereinigt werden muss. Aufgrund der meist schlechten Temperaturbeständigkeit der bekannten Bandlagervorrichtungen, muss ein Metallband für eine thermische Behandlung von der Bandlagervorrichtung auf ein dafür vorgesehenes Werkzeug übertragen werden.

Verschiedene Lagervorrichtungen zur Lagerung von Bändern und Drähten sind beispielsweise aus den Druckschriften JP 2001-206 636 A, welche eine Bandlagervorrichtung gemäß dem Oberbegriff des Anspruchs 1 offenbart, und US 1,391,372 A, WO 2010/060779 A1, JP S56-70275 A und JP S59-206167 A bekannt.

Der Erfindung liegt deshalb die Aufgabe zugrunde, die vorbesagten Nachteile zu überwinden und eine widerverwendbare Bandlagervorrichtung bereitzustellen, mit dem ein Band gelagert, transportiert oder weiterbearbeitet werden kann. Zudem soll die Bandlagervorrichtung sicher und einfach handzuhaben sein.

Diese Aufgabe wird durch die Merkmalskombination gemäß Patentanspruch 1 gelöst. Erfindungsgemäß wird eine Bandlagervorrichtung mit den Merkmalen des Anspruchs 1 vorgeschlagen. Die Bandlagervorrichtung verfügt über einen hohlen Innenzylinder mit einer Mittelachse X und zwei eine Mantelfläche des Innenzylinders in jeweils eine Richtung entlang der Mittelachse X begrenzende, symmetrisch zu der Mittelachse X angeordnete Abschlussronden. Der Innenzylinder bzw, die in Radialrichtung von der Mittelachse X nach außen gerichtete Mantelfläche des Innenzylinders bildet die Auflagefläche für das Band auf der Bandlagervorrichtung, Das Band bzw. Metallband ist um den lnnenzylinder bzw. um dessen Mantelfläche aufgewickelt, wobei der Innenzylinder im Wesentlichen eine Höhe entsprechend der Breite des Metallbands aufweist, sodass das Metallband zwischen den Abschlussronden auf der Mantelfläche aufwickelbar ist und kein oder nur ein geringes Spiel auf dem Innenzylinder besitzt. Die Höhe des Innenzylinders wird ln belde Richtungen entlang der Mittelachse durch die Abschlussronden begrenzt, sodass für das an dem lnnenzylinder anliegende Band ein Anschlag durch dle Abschlussronden in beide Richtungen entlang der Mittelachse X gebildet ist. Die Abschlussronden weisen jeweils einen Abschlussrondendurchmesser auf, der größer ist als ein Innenzylinderdurchmesser des Innenzylinders. Die Abschlussrondendurchmesser der Abschlussronden sind zueinander gleich und größer als das um den Innenzylinder aufgewickelte Metallband, sodass die Abschlussronden über das aufgewickelte Metallband hinausstehen und einen Schutz gegen mechanische Einwirkung auf das Metallband bieten. Die Abschlussronden sind jeweils über zumindest ein Verbindungsmlttel mit dem Innenzylinder verbunden, sodass sie an dem Innenzylinder fixiert sind. Der lnnenzylinder, die Abschlussronden und die sie verbindenden Verbindungsmittel sind aus einem zumindest bis zu 1400 °C bis 1800 °C hitzebeständigen Material gebildet, sodass die Bandlagervorrichtung ein durch den Produktionsprozess noch heißes Metallband aufnehmen kann oder das Metallband in seinem auf der Bandlagervorrichtung aufgewickelten Zustand Temperaturbehandelt werden kann. Die Bandlagervorrichtung welst in einem jeweiligen Außenrandbereich der Abschlussronden zwischen den Abschlussronden zumindest ein Halteelement auf, das sich zwischen den Abschlussronden erstreckt und an seinen jeweiligen Enden mit der jeweiligen Abschlussronde lösbar verbunden Ist. Das zumindest eine Halteelement dient zum einen dem Schutz und der Fixierung des Metallbandes, welches sich durch das Halteelement nicht abwickeln und nicht mit der Umgebung in direkten Kontakt treten kann, und zum anderen dem Schutz der Bandlagervorrichtung und insbesondere dem Halten des Abstands zwischen den Abschlussronden. Der Abstand der Abschlussronden wird in ihrem Innenbereich durch den Innenzylinder und in Ihrem Außenrandbereich durch das zumindest eine Halteelement bestimmt, sodass der Abstand der Abschlussronden auch bei mechanischer Einwirkung im Außenrandbereich belbehalten wird. Eine mechanische Verformung, wie beispielsweise Verbiegen, wird dadurch erschwert bzw. verhindert, wodurch eine Reparatur der Bandlagervorrichtung, beispielsweise durch Ausrichten und Zurückbiegen der Abschlussronden, entfallen kann.

Eln auf bzw. mit der Bandlagervorrichtung gelagertes Band Ist auf der nach außen gerichteten Mantelfläche des Innenzylinders zwischen den Abschlussronden aufgewickelt bzw, aufgerollt und ragt nicht über die Abschlussronden hinaus. Die Abschlussronden sind Im Wesentlichen runde, flache und mit Ausschnitten versehene Scheiben.

In einer vorteilhaften Weiterbildung ist das zumindest eine Verbindungsmittel jeweils eine die Mantelfläche des innenzylinders umlaufende Schweißnaht oder eine Vielzahl von Schweißpunkten, die rotationssymmetrisch um die Mittelachse X angeordnet sind. Die Schweißnaht oder die Schweißpunkte sind hitzebeständig, sodass der Zusammenhalt der Bandlagervorrichtung bei einer Temperaturbehandlung des auf der Bandlagervorrichtung gelagerten Bandes nicht beeinträchtigt wird.

Zur Gewichtsreduktion der Bandlagervorrichtung weisen die Abschlussronden und/oder der Innenzylinder bei einer vorteilhaften Ausgestaltungsvariante Ausschnitte auf. Die Ausschnitte sind symmetrisch um die Mittelachse X angeordnet. Zwei direkt benachbarte Ausschnitte auf einer der Abschlussronden weisen zwischen sich einen Haltesteg auf. Der Haltesteg liegt auf der Wandung des Innenzylinders und direkt angrenzend zu der Mantelfläche des Innenzylinders und erstreckt sich in Radialrichtung über die Wandung bzw. die Mantelfläche nach außen hinaus. Der Haltesteg bildet für das Metallband direkt an der Mantelfläche einen Anschlag, sodass das Metallband nicht von dem Innenzylinder rutschen kann. Die Bereiche der Abschlussronden ohne Ausschnitt, die sich von der Mantelfläche des Innenzylinders nach außen zu den jeweiligen Außenrandbereichen der Abschlussronden erstrecken, bilden einen Anschlag für das Metallband in einem von dem Innzylinder beabstandeten Bereich. Durch die Ausschnitte wird ein effektiver Anschlag für das Metallband bei gleichzeitiger Gewichtsreduktion der Bandiagervorrichtung gebildet.

Um die Aufnahme an einer Trägervorrichtung oder einem Werkzeug zu ermöglichen, bildet die Bandlagervorrichtung in einer weiteren vorteilhaften Ausgestaltung Handhabungsöffnungen aus. Die Abschlussronden weisen jeweils in ihrem Zentrum und/oder in einem runden, zu der Mittelachse X zentrierten Innenbereich, der einen kleineren Durchmesser hat als der Innenzylinder, die Handhabungsöffnungen auf. Eine Handhabungsöffnung auf den Abschlussronden liegt jeweils einer Handhabungsöffnung auf der jeweils anderen Abschlussronde gegenüber, sodass ein Werkzeug durch die Handhabungsöffnungen und durch die Bandlagervorrichtungen hindurch greifen kann. Im Zentrum der Abschlussronden angeordnete, kreisförmige Handhabungsöffnungen dienen beispielsweise der Aufnahme eines Dorns, der als Lagerung der Bandlagervorrichtung dienen kann und um den bzw. mit dem die Bandlagervorrichtung drehbar gelagert ist um das Metallband ab- oder aufzuwickeln. Längliche Handhabungsöffnungen oder mehrere runde Handhabungsöffnungen können der Fixierung in Umfangsrichtung um die Mittelachse X dienen, sodass die Bandlagervorrichtung nicht oder nur kontrolliert drehbar ist, wodurch ein ungesteuertes Abwickeln verhindert und eine Verletzungsgefahr minimiert wird.

Erfindungsgemäß ist vorgesehen, dass das zumindest eine Halteelement an seinen abschlussrondenseitigen Enden jeweils eine außenseitig an der jeweiligen Abschlussronde anliegende federnde Rastlasche und eine innenseitig an der jeweiligen Abschlussronde anliegende, zwischen den Abschlussronden angeordnete Gegenlasche ausbildet. Die Gegenlaschen dienen dem Halten des Abstands zwischen den Abschlussronden bei Druckkräften auf die Abschlussronden und die Rastlaschen dem Halten des Abstands zwischen den Abschlussronden bei Zugkräften auf die Abschlussronden. Zudem dient die Rastlasche der lösbaren Befestigung des zumindest einen Halteelements an den Abschlussronden.

Ferner ist erfindungsgemäß vorgesehen, dass die Abschlussronden jeweils zur Aufnahme jeweils eines Halteelements eine Aufnahme ausbilden. Die Aufnahme ist im jeweillgen Außenrandbereich einer Abschlussronde gebildet und weist einen Raststeg auf, an dem das Halteelement durch die jeweilige Rastlasche einrastbar oder eingerastet ist. Die Abschlussronden bilden insbesondere eine Vielzahl von Aufnahmen aus, wobei jeweils zwei auf den Abschlussronden gegenüberliegende Aufnahmen ein Haltelement aufnehmen. Der Raststeg teilt eine jeweilige Aufnahme in einen oberen und einen unteren Abschnitt, wobei der untere Abschnitt lochförmlg und von der Abschlussronde und dem Raststeg vollständig begrenzt ist und der obere Abschnitt ausbruchförmig und von der Abschlussronde und dem Raststeg zu drei Seiten hin begrenzt und zu einer Seite hin, in Radlalrichtung von der Mittelachse X aus, nach außen hln offen ist.

Zur Minimierung der Verletzungsgefahr weisen die Abschlussronden an ihren Kanten Phasen auf, sodass die Bandlagervorrichtung berührsicher ist und sich eine Person bei der Handhabung der Bandlagervorrichtung nicht an einem Grad oder scharfen, ungephasten Kanten verletzten kann.

Eine weitere vorteilhafte Weiterbildung der Bandlagervorrichtung sieht vor, dass zwei Halteelemente mit einem Abdeckband verbunden sind. Die Bandlagervorrichtung weist dazu zumindest zwei Halteelemente auf, wobei jeweils ein Halteelement mit zumindest einem weiteren Halteelement, das auf den Abschlussronden direkt benachbart angeordneten ist, durch ein insbesondere elastisch ausgebildetes Abdeckband verbunden Ist. Das Abdeckband deckt das auf dem Innenzylinder aufgewickelte Metallband nach außen hin ab, sodass ein Berühr- und Kontaktschutz gebildet ist, Schmutzpartikel, wie Staub- oder Fettpartikel, die das Metallband verschmutzen würden, können durch das Abdeckband nicht auf das Metallband gelangen. Eine Reinigung, wie beispielsweise entfetten vor einer Temperaturbehandlung, kann dadurch entfallen. Das Abdeckband ist zudem lösbar an den Haltelementen fixierbar und kann beispielsweise als ein ringförmiges Band ausgebildet sein, das um die Abschlussronden angeordnet und von den Halteelementen gehalten wird. Alternativ kann das Abdeckband an den Haltelementen zum Beispiel durch Verkleben, Klemmen oder durch ein Klettband fixlert sein oder mit verbindbaren Enden ausgebildet sein, die durch lösbare Verbindungsstücke wie einem Klettverschluss miteinander verbindbar sind.

Um ein Aufwickeln zu vereinfachen, weißt die Bandlagervorrichtung an dem Innenzylinder ein Bandbefestigungsmittel auf. Das Bandbefestigungsmittel kann beispielsweise eine Schraubverblndung sein, mit der das Metallband an dem Innzylinder fixiert ist. Insbesondere ist das Bandbefestlgungsmittel ein L-förmiger Vorsprung, wobei sich ein kurzer L-Schenkel in Radialrichtung von dem Innenzylinder wegerstreckt und ein langer L-Schenkel, der von dem kurzen L-Schenkel abknickt, sich in Umfangsrichtung um die Mantelfläche des Innenzylinders erstreckt. Optional ist zwischen der von dem langen L-Schenkel abgedeckten Abschnitt der Mantelfläche des Innenzylinders und dem langen L-Schenkel ein federndes Klemmblech angeordnet, dass einen Anfangs- bzw. Endabschnitt des Metallbands, der zwischen dem abgedeckten Abschnitt der Mantelfläche und dem langen L-Schenkel liegt bzw. eingeschoben wird, verklemmt und damit lösbar fixiert. Zur Vermeidung von Knickstellen an dem Metallband in den Bereichen an denen es über den L-förmigen Vorsprung geführt wird, sind die jeweiligen Kanten des L-förmigen Vorsprungs mit einem Radius ausgebildet und bilden einen sanften Übergang zwischen dem Innenzylinder und Anfangs- bzw, Endabschnitt des Metallbands.

Damit die Abschlussronden aufeinander gleichmäßig abgestützt werden, weist die Bandlagervorrichtung eine Vielzahl der lösbaren und sich zwischen den Abschlussronden erstreckenden Halteelemente auf. Die Halteelemente der Vielzahl sind gleichmäßig um die Mittelachse X verteilt an einem Außenumfang der Abschlussronden angeordnet.

Bei einer weiteren Ausbildungsform ist von Vorteil, dass das zumindest eine Halteelement aus zumindest bis zu einer Temperatur von 200 °C temperaturstabilen Kunststoff spritzgegossen ist, sodass es bel einer Erhitzung der Bandlagervorrichtung nicht entfernt werden muss, sondern an den Abschlussronden verbleiben kann.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Bandlagervorrichtung aus einer Seitenansicht im Schnitt;
- Fig. 2: die Bandlagervorrichtung aus einer Draufsicht;
- Fig. 3: eine Detailansicht eines Halteelements der Bandlagervorrichtung;
- Fig. 4: eine Detailansicht einer Aufnahme der Bandlagervorrichtung;
- Fig. 5: eine Transportvorrichtung mit Bandlagervorrichtungen.

Die Figuren sind beispielhaft schematisch. Gleiche Bezugszeichen in den Figuren weisen auf gleiche funktionale und/oder strukturelle Merkmale hin.

Figur 1 zeigt die Bandlagervorrichtung 1 aus einer Seitenansicht, wobei die Bandlagervorrichtung 1 durch den Innenzylinder 11 geschnitten dargestellt ist, sodass aus der Seitenansicht eine der Abschlussronden 12 und der geschnittene Innenzylinder 11 zu sehen ist. Der Innenzylinder 11 ist mit der Abschlussronde durch die vier Schweißpunkte 14 verbunden, die jeweils um die Mittelachse X zueinander um 90° verdreht angeordnet sind. Der lnnenzylinder 11 weist einen Innenzylinderdurchmesser D11 auf. In einem Bereich der Abschlussronde 12, der einen kleineren Durchmesser hat als der Innenzylinderdurchmesser D11 sind die Handhabungsöffnungen 17 angeordnet. Eine zentrale, runde Handhabungsöffnung 17 ist von vier, ebenfalls runden Handhabungsöffnungen umgeben, die wie die Schweißpunkte 14 ausgerichtet sind. Eine zusätzliche längliche Handhabungsöffnung 17 ist zwischen der zentralen Handhabungsöffnung und einer der runden, die zentrale Handhabungsöffnung umgebenden Handhabungsöffnung angeordnet. Zur Gewichtsreduktion weist die Abschlussronde 12 acht materialfreie Ausschnitte 15 auf. Vier materialfreie Ausschnltte 15 sind in einem ringförmigen Bereich innerhalb des lnnenzylinderdurchmesser D11 gebildet und vier materialfreie Ausschnitte 15 in einem ringförmigen Bereich außerhalb des Innenzylinderdurchmessers D11 aber innerhalb des Abschlussrondendurchmesser D12 gebildet. Jeweils ein Ausschnitt 15, der innerhalb des lnnenzylinderdurchmesser D11 gebildet ist, grenzt direkt an einen Ausschnitt 15 an, der außerhalb des Innenzylinderdurchmessers D11 gebildet ist, wobei zwischen ihnen jeweils ein Haltesteg 16 liegt. Der Haltesteg 16 liegt symmetrisch zu der Wandung, die die Mantelfläche des Innenzylinders 11 bildet, sodass alle Haltestege 16 gemeinsam eine Im Wesentlichen ringförmige Abgrenzung an dem Innenzylinder 11 bilden. In einem Außenrandberelch der Abschlussronde 12 liegen acht Aufnahmen 18 symmetrisch um die Mlttelachse X verteilt.

In Figur 2 ist eine Bandlagervorrichtung aus elner Draufsicht zu sehen, sodass die Begrenzung der Höhe H durch die beiden Abschlussronden 12 sichtbar ist.Die Abschlussronden 12 sind jeweils in eine Richtung entlang der Mittelachse X an dem lnnenzylinder 11 angeordnet. Figur 2 zeigt ferner die Halteelemente 13, die den Abstand der Abschlussronden 12 bei Zug- oder Druckkräften halten.

Figur 3 zeigt eine vergrößerte Detailansicht eines Halteelements 13 an den Abschlussronden 12. Die innenseitig an der jeweiligen Abschlussronde 12 anliegenden Gegenlaschen 132 dienen der Abstützung der Abschlussronden 12 vor Druckbelastung, wobei die Gegenlaschen 132 aneinander durch die Versteifungsrippe 133 abgestützt werden. Die Rastlaschen 131 liegen außenseitig an den Abschlussronden 12, wobei sie durch einen Rastnasen 134 ln die Aufnahmen 18 bzw. in den unteren Abschnitt 182 eingreifen.

Figur 4 ist eine Detailansicht einer Aufnahme 18 mit einem Raststeg 181. Die Aufnahme 18 wird durch den Raststeg in einen unteren Abschnitt 182 und einen oberen Abschnitt 183 geteilt. Die Rastnasen 134 der Halteelemente 13 greifen jeweils in den unteren Abschnitt 182 ein. Der obere Abschnitt 183 nimmt die Halteelemente 13 auf, sodass der Abschlussrondendurchmesser D12 durch die Halteelemente 13 nicht vergrößert wird.

In Figur 5 ist eine Transportvorrlchtung 2 für siebzehn Bandlagervorrichtungen 1 gezeigt, die kein Teil der Erfindung ist. Die Bandlagervorrichtungen 1 sind nebeneinander in der käfigartigen Transportvorrichtung 2 entlang einer gemeinsamen Mittelachse X angeordnet. Die Transportvorrichtung 2 schützt die Bandlagervorrichtungen 1 durch Streben 21 in alle Richtungen, wobei mehrere Transportvorrichtungen 2 stapelbar sind.

Die Erfindung beschränkt sich in ihrer Ausführung nicht auf die vorstehend angegebenen bevorzugten Ausführungsbeispiele. Vielmehr ist eine Anzahl von Varlanten denkbar, welche von der dargestellten Lösung auch bei grundsätzlich anders gearteten Ausführungen Gebrauch macht. Beispielsweise könnten mehrere Bandlagervorrichtungen entlang einer gemeinsamen Mittelachse miteinander verbunden sein und zwei direktbenachbarte Bandlagervorrichtungen sich jeweils eine Abschlussronde teilen.

### Bezugszeichenliste

- 1: Bandlagervorrichtung
- 2: Transportvorrichtung

- 11: Innenzylinder
- 12: Abschlussronde
- 13: Halteelement
- 14: Schweißpunkt
- 15: Ausschnitt
- 16: Haltesteg
- 17: Handhabungsöffnung
- 18: Aufnahme

- 21: Streben

- 131: Rastlasche
- 132: Gegenlasche
- 133: Versteifungsrippe
- 134: Rastnase

- 181: Raststeg
- 182: unterer Abschnitt
- 183: oberer Abschnitt

- D11: lnnenzyllnderdurchmesser
- D12: Abschlussrondendurchmesser
- H: Höhe
- X: Mittelachse

## Patentansprüche

1. Bandlagervorrichtung (1) mit einem hohlen lnnenzylinder (11) mit einer Mittelachse X und zwei eine Mantelfläche des Innenzylinders (11) ln jeweils eine Richtung entlang der Mittelachse X begrenzende, symmetrisch zu der Mittelachse X angeordnete Abschlussronden (12), wobei die Abschlussronden (12) jeweils einen Abschlussrondendurchmesser (D12) aufweisen, der größer ist als ein lnnenzylinderdurchmesser (D11) des Innenzylinders (11) und über zumindest ein Verbindungsmittel mit dem lnnenzylinder (11) verbunden sind, und wobei der lnnenzylinder (11) und die Abschlussronden (12) aus einem zumindest bis zu 1400° C bis 1800° C hitzebeständigen Material gebildet sind ,**dadurch gekennzeichnet, dass** die Bandlagervorrichtung (1) zumindest ein lösbares und sich in einem Außenrandbereich der Abschlussronden (12) zwischen den Abschlussronden (12) erstreckendes Halteelement (13) aufweist, wobel das zumindest eine Halteelement (13) an seinen abschlussrondenseitlgen Enden jeweils eine außenseitig an der jeweiligen Abschlussronde (12) anllegende federnde Rastlasche (131) und eine innenseitig an der jeweiligen Abschlussronde anliegende, zwischen den Abschlussronden (12) angeordnete Gegenlasche (132) ausbildet, die Abschlussronden (12) für jeweils ein Halteelement (13) jeweils eine Aufnahme (18) ausbilden, wobei die Aufnahme (18) einen Raststeg (181) aufweist, an dem das Halteelement (13) durch die jeweilige Rastlasche (131) einrastbar oder eingerastet ist und wobei die Aufnahme (18) durch den Raststeg (181) in einen oberen Abschnitt (183) und einen unteren Abschnitt (182) geteilt ist, das Halteelement (13) ausgebildet ist, mit einer Rastnase (134) In den unteren Abschnitt (182) einzugreifen und der obere Abschnitt (183) das Halteelement (13) aufnimmt, sodass der Abschlussrondendurchmesser (D12) durch das Halteelement (13) nicht vergrößert wird.

2. Bandlagervorrichtung (1) nach Anspruch 1, **dadurch gekennzeichnet, dass** das zumindest eine Verbindungsmittel jeweils eine die Mantelfläche des lnnenzylinders (11) umlaufende Schweißnaht oder eine Vielzahl von rotationssymmetrisch um die Mittelachse X angeordnete Schweißpunkte (14) sind.

3. Bandlagervorrichtung (1) nach einem der vorhergehenden Ansprüche, **dadurch gekennzeichnet, dass** die Abschlussronden (12) und/oder der fnnenzylinder (11) symmetrisch um die Mittelachse X angeordnete Ausschnitte (15) aufweisen, wobei zwei in eine von der Mittelachse X ausgehende Radialrichtung direkt benachbarte Ausschnitte (15) auf einer der Abschlussronden (12) zwischen sich einen Haltesteg (16) aufweisen, der angrenzend zu der Mantelfläche des Innenzylinders (11) liegt und sich In Radialrichtung über die Mantelfläche des Innenzylinders (11) hinaus erstreckt.

4. Bandlagervorrichtung (1) nach einem der vorhergehenden Ansprüche, **dadurch gekennzeichnet, dass** die Abschlussronden (12) jeweils in ihrem Zentrum und/oder in einem runden, zu der Mittelachse X zentrierten Innenbereich, der einen kleineren Durchmesser hat als der Innenzylinder (11), Handhabungsöffnungen (17) aufweisen, die jeweils den jeweiligen Handhabungsöffnungen (17) der jeweils anderen Abschlussronde (12) gegenüberliegen.

5. Bandlagervorrichtung (1) nach einem der vorhergehenden Ansprüche, **dadurch gekennzeichnet, dass** die Bandlagervorrichtung (1) zumindest zwei Halteelemente (13) aufweist und jeweils ein Halteelement (13) mit zumindest einem weiteren, auf den Abschlussronden (12) direkt benachbart angeordneten Halteelement (13), durch ein insbesondere elastisch ausgebildetes Abdeckband verbunden ist.

6. Bandlagervorrichtung (1) nach einem der vorhergehenden Ansprüche, **dadurch gekennzeichnet, dass** die Bandlagervorrichtung (1) auf dem Innenzylinder (11) ein Bandbefestigungsmittel aufweist.

7. Bandlagervorrichtung (1) nach einem der vorhergehenden Ansprüche, **dadurch gekennzeichnet, dass** die Bandlagervorrichtung (1) eine Vielzahl der lösbaren und sich zwischen den Abschlussronden (12) erstreckenden Halteelementen (13) aufweist und die Halteelemente (13) der Vielzahl gleichmäßig um die Mittelachse X verteilt an einem Außenumfang der Abschlussronden (12) angeordnet sind.

8. Bandlagervorrichtung (1) nach einem der vorhergehenden Ansprüche, **dadurch gekennzeichnet, dass** das Halteelement (13) aus temperaturstabilen Kunststoff spritzgegossen ist.

## Claims

1. Band storage device (1) with a hollow inner cylinder (11) having a central axis X and two circular terminating plates (12) which delimit a lateral surface of the inner cylinder (11) in a respective direction along the central axis X and which are arranged symmetrically with respect to the central axis X, wherein the circular terminating plates (12) each have a circular terminating plate diameter (D12) which is greater than an inner cylinder diameter (D11) of the inner cylinder (11) and are connected to the inner cylinder (11) via at least one connecting means, and wherein the inner cylinder (11) and the circular terminating plates (12) are formed from a material that is heat resistant at least up to 1400°C to 1800°C, **characterized in that** the band storage device (1) has at least one releasable retaining element (13) which extends in an outer edge region of the circular terminating plates (12) between the circular terminating plates (12), wherein the at least one retaining element (13) forms, at its circular-terminating-plate-side ends, in each case a resilient latching tab (131) which bears on the outer side against the respective circular terminating plate (12), and a counterpart tab (132) which bears on the inner side against the respective circular terminating plate and which is arranged between the circular terminating plates (12), the circular terminating plates (12) form a respective receptacle (18) for a respective retaining element (13), wherein the receptacle (18) has a latching web (181) on which the retaining element (13) can be or is latched by the respective latching tab (131), and wherein the receptacle (18) is divided into an upper portion (183) and a lower portion (182) by the latching web (181), the retaining element (13) is designed to engage into the lower portion (182) by way of a latching lug (134), and the upper portion (183) accommodates the retaining element (13) such that the circular terminating plate diameter (D12) is not increased by the retaining element (13).

2. Band storage device (1) according to Claim 1, **characterized in that** the at least one connecting means are in each case a weld seam which encircles the lateral surface of the inner cylinder (11) or a multiplicity of weld points (14) which are arranged in a rotationally symmetrical manner around the central axis X.

3. Band storage device (1) according to one of the preceding claims, **characterized in that** the circular terminating plates (12) and/or the inner cylinder (11) have cutouts (15) which are arranged in a symmetrical manner around the central axis X, wherein two cutouts (15) which are directly adjacent in a radial direction proceeding from the central axis X have between them on one of the circular terminating plates (12) a retaining web (16) which adjoins the lateral surface of the inner cylinder (11) and which extends beyond the lateral surface of the inner cylinder (11) in the radial direction.

4. Band storage device (1) according to one of the preceding claims, **characterized in that** the circular terminating plates (12) each have, in their centre and/or in a round inner region centred with respect to the central axis X and having a smaller diameter than the inner cylinder (11), handling openings (17) which in each case lie opposite the respective handling openings (17) of the respectively other circular terminating plate (12).

5. Band storage device (1) according to one of the preceding claims, **characterized in that** the band storage device (1) has at least two retaining elements (13), and in each case one retaining element (13) is connected by an in particular elastic cover band to at least one further retaining element (13) which is directly adjacently arranged on the circular terminating plates (12).

6. Band storage device (1) according to one of the preceding claims, **characterized in that** the band storage device (1) has a band fastening means on the inner cylinder (11).

7. Band storage device (1) according to one of the preceding claims, **characterized in that** the band storage device (1) has a multiplicity of releasable retaining elements (13) which extend between the circular terminating plates (12), and the retaining elements (13) of the multiplicity are arranged so as to be distributed uniformly around the central axis X on an outer circumference of the circular terminating plates (12).

8. Band storage device (1) according to one of the preceding claims, **characterized in that** the retaining element (13) is injection-moulded from thermally stable plastic.

## Revendications

1. Dispositif de stockage de bande (1) comprenant un cylindre intérieur creux (11) ayant un axe central X et deux flancs circulaires d'extrémité (12) délimitant chacun une surface d'enveloppe du cylindre intérieur dans une direction le long de l'axe central X, agencés symétriquement par rapport à l'axe central X, les flancs circulaires d'extrémité (12) présentant chacun un diamètre de flanc circulaire d'extrémité (D12) qui est supérieur à un diamètre de cylindre intérieur (D11) du cylindre intérieur (11) et étant reliés au cylindre intérieur (11) par l'intermédiaire d'au moins un moyen de liaison, et le cylindre intérieur (11) et les flancs circulaires d'extrémité (12) étant formés d'un matériau résistant à la chaleur au moins jusqu'à 1400 °C à 1800 °C, **caractérisé en ce que** le dispositif de stockage de bande (1) présente au moins un élément de maintien (13) amovible et s'étendant dans une zone de bord extérieur des flancs circulaires d'extrémité (12) entre les flancs circulaires d'extrémité (12), l'au moins un élément de maintien (13) formant, à chacune de ses extrémités situées du côté des flancs circulaires d'extrémité, une patte d'encliquetage (131) à ressort appliquée sur le flanc circulaire d'extrémité (12) respectif sur le côté extérieur et une patte complémentaire (132) appliquée sur le flanc circulaire d'extrémité respectif sur le côté intérieur, agencée entre les flancs circulaires d'extrémité (12), les flancs circulaires d'extrémité (12) formant chacun un logement (18) pour un élément de maintien (13), le logement (18) présentant une nervure d'encliquetage (181) sur laquelle l'élément de maintien (13) peut être encliqueté ou est encliqueté par la patte d'encliquetage (131) respective, et le logement (18) étant divisé par la nervure d'encliquetage (181) en une section supérieure (183) et une section inférieure (182), l'élément de maintien (13) étant configuré pour s'engager avec un ergot d'encliquetage (134) dans la section inférieure (182) et la section supérieure (183) recevant l'élément de maintien (13), de telle sorte que le diamètre de flanc circulaire d'extrémité (D12) n'est pas agrandi par l'élément de maintien (13).

2. Dispositif de stockage de bande (1) selon la revendication 1, **caractérisé en ce que** l'au moins un moyen de liaison est respectivement un cordon de soudure entourant la surface d'enveloppe du cylindre intérieur (11) ou une pluralité de points de soudure (14) agencés en symétrie de rotation autour de l'axe central X.

3. Dispositif de stockage de bande (1) selon l'une quelconque des revendications précédentes, **caractérisé en ce que** les flancs circulaires d'extrémité (12) et/ou le cylindre intérieur (11) présentent des découpes (15) agencées symétriquement autour de l'axe central X, deux découpes (15) directement voisines dans une direction radiale partant de l'axe central X sur un des flancs circulaires d'extrémité (12) présentant entre elles une nervure de maintien (16), qui est adjacente à la surface d'enveloppe du cylindre intérieur (11) et qui s'étend dans la direction radiale au-delà de la surface d'enveloppe du cylindre intérieur (11).

4. Dispositif de stockage de bande (1) selon l'une quelconque des revendications précédentes, **caractérisé en ce que** les flancs circulaires d'extrémité (12) présentent chacun en leur centre et/ou dans une zone intérieure ronde, centrée sur l'axe central X, qui a un diamètre inférieur au cylindre intérieur (11), des ouvertures de manipulation (17) qui sont chacune en face des ouvertures de manipulation (17) respectives de l'autre flanc circulaire d'extrémité (12).

5. Dispositif de stockage de bande (1) selon l'une quelconque des revendications précédentes, **caractérisé en ce que** le dispositif de stockage de bande (1) présente au moins deux éléments de maintien (13) et un élément de maintien (13) respectif est relié à au moins un autre élément de maintien (13) agencé en position directement voisine sur les flancs circulaires d'extrémité (12) par une bande de recouvrement en particulier configurée sous forme élastique.

6. Dispositif de stockage de bande (1) selon l'une quelconque des revendications précédentes, **caractérisé en ce que** le dispositif de stockage de bande (1) présente un moyen de fixation de bande sur le cylindre intérieur (11).

7. Dispositif de stockage de bande (1) selon l'une quelconque des revendications précédentes, **caractérisé en ce que** le dispositif de stockage de bande (1) présente une pluralité d'éléments de maintien (13) amovibles et s'étendant entre les flancs circulaires d'extrémité (12), et les éléments de maintien (13) de la pluralité sont répartis de manière uniforme autour de l'axe central X sur une périphérie extérieure des flancs circulaires d'extrémité (12).

8. Dispositif de stockage de bande (1) selon l'une quelconque des revendications précédentes, **caractérisé en ce que** l'élément de maintien (13) est moulé par injection en matière plastique stable à la température.
